# EUROPÄISCHE PATENTSCHRIFT

(11) **EP 1 017 919 B1**
(45) Veröffentlichungstag und Bekanntmachung des Hinweises auf die Patenterteilung: **26.11.2003**
(21) Anmeldenummer: 98954275.8
(22) Anmeldetag: 12.09.1998
(51) Int. Cl.: E05C 9/02, E05B 65/02

(54) **SCHUBSTANGENVERSCHLUSS FÜR EINE AN EINEM SCHALTSCHRANK-KORPUS ANGELENKTE SCHRANKTÜRE**
SLIDING ROD CLOSURE FOR A CABINET DOOR HINGED ON A SWITCH CABINET BODY
FERMETURE A TIGE COULISSANTE DESTINEE A UNE PORTE ARTICULEE A UN CORPS D'ARMOIRE ELECTRIQUE

(30) Priorität: 26.09.1997 DE 19742511
(43) Veröffentlichungstag der Anmeldung: 12.07.2000
(73) Patentinhaber: Rittal-Werk Rudolf Loh GmbH & Co. KG, 35745 Herborn (DE)
(72) Erfinder: ROOT, Paul, D-35808 Bad Endbach (DE)
(74) Vertreter: Fleck, Hermann-Josef, Dr.-Ing.
(86) Internationale Anmeldenummer: EP9805815
(87) Internationale Veröffentlichungsnummer: WO99016994

(56) Entgegenhaltungen:
- EP-A- 0 504 044
- EP-A- 0 593 400
- EP-A- 0 784 142
- US-A- 2 645 924

## Beschreibung

Die Erfindung betrifft einen Schubstangenverschluss für eine an einem Schaftschrank-Korpus angelenkte Schranktüre mit einer Verriegelungsmechanik aus Schubstange, Stellglied und Betätigungsglied, bei dem das mit der Schubstange verbindbare Stellglied in zwei Montagepositionen mit der Schubstange verbindbar ist und in beiden Montagepositionen mit dem als Ritzel ausgebildeten Betätigungsglied gekoppelt ist, das im Gehäuse des Verschlusses drehbar gelagert und in beiden Drehrichtungen antreibbar ist.

Ein Schubstangenverschluss ist aus der EP-A 0 784 142 bekannt. Dieser Schubstangenverschluss verwendet ein Ritzel als Betätigungsglied, an dem eine Zahnstange im Eingriff steht. Das Betätigungsglied weist am Umfang nur teilweise Zähne auf, die mit der einseitig im Gehäuse verstellbaren Zahnstange im Eingriff stehen und diese verstellen. Zur Veränderung der Drehrichtung des Schubstangenverschlusses oder der Veränderung der Verstellrichtung, wie es für einen Verschluss einer Schaltschranktüre häufig der Fall ist, muss der gesamte Verschluss umgebaut werden. Dazu ist bei diesem bekannten Schubstangenverschluss ein hoher Montageaufwand erforderlich.

Dies trifft auch dann noch zu, wenn Betätigungsglied und Stellglied eine Baueinheit bilden, die als Ganzes in verschiedenen Montagepositionen im Gehäuse eingebaut und mit der Schubstange verbunden werden kann.

Aus der EP-A 0 593 400 ist ein Schubstangenverschluss der eingangs erwähnten Art bekannt, bei dem das Stellglied quer zur Verstellrichtung der Schubstange und senkrecht zur Drehachse des Ritzels wahlweise links- oder rechtsseitig mit dem Ritzel in Eingriff bringbar ist.

Dieser Verschlussaufbau ist für einen Tür- oder Fensterverschluss geeignet, bei dem das Stellglied wahlweise in der einen oder anderen Richtung verstellt werden kann, wobei die beiden Verstellrichtungen unterschiedliche Stellelemente steuern, z.B. Öffnen und Schließen des Fensters und Kippen des Fensters.

Derartige Verschlüsse sind für einen Verschluss einer Schaltschranktüre nicht geeignet, da hier auf einfache Weise die Drehrichtungen des Betätigungsgliedes und die daraus resultierenden Verstellbewegungen für die Schubstange beliebig zugeordnet werden können müssen, um den Verschluss universell einsetzen und umrüsten zu können.

Es ist Aufgabe der Erfindung, einen Schubstangenverschluss der eingangs erwähnten Art zu schaffen, bei dem mit einfachen Maßnahmen die Zuordnungen der Drehrichtungen des Betätigungsgliedes und die Verstellrichtungen der Schubstange beliebig vornehmbar ist und auch jederzeit auf einfache Art geändert werden kann, ohne einen Schubstangenverschluss mit kompliziertem Aufbau zu erhalten.

Diese Aufgabe wird nach der Erfindung dadurch gelöst, dass das Stellglied plattenförmig ausgebildet ist und einen rechteckförmigen Durchbruch aufweist, von dem eine Seite mit einer Verzahnung versehen ist, dass der Durchbruch das Betätigungsglied aufnimmt und die Verzahnung mit dem als Ritzel ausgebildeten Betätigungsglied in Eingriff bringbar oder gebracht ist und dass das Stellglied in zwei um 180° versetzten Montagepositionen mit der Schubstange verbindbar ist, wobei die Verzahnung des Stellgliedes parallel zur Verstellrichtung der Schubstange ausgerichtet ist, und die Drehachse des Betätigungsgliedes senkrecht dazu steht.

Bei diesem Schubstangenverschluss reicht es aus, das Stellglied in zwei um 180° verdrehten Montagepositionen zu koppeln, um allen Anforderungen einer links oder rechts am Schaltschrank-Korpus angelenkten Schranktüre gerecht zu werden. Dabei können in jeder Anschlagart Drechrichtungen zum Öffnen und Schließen des Verschlusses gewählt werden. Es ist damit ein im Aufbau einfacher, leicht veränderbarer, universell einsetzbarer Schubstangenverschluss geschaffen. Die Zuordnung des Stellgliedes zum Betätigungsglied erlaubt die Verstellrichtung der Schubstange und die Drehrichtung des Betätigungsgliedes unabhängig voneinander festzulegen.

Die unverkantete Verstellung der Schubstange wird dadurch sichergestellt, dass die Befestigungsstellen des Stellgliedes zur Verbindung mit der Schubstange als gewindebuchsenartige Koppelelemente ausgebildet sind, die mit der Drehachse des Betätigungsgliedes auf einer in Verstellrichtung der Schubstange gemeinsamen parallelen Linie angeordnet sind, während für das Stellglied die unverdrehbare Verstellung dadurch erreicht ist, dass das Stellglied in einer Aufnahme des Gehäuses in Verstellrichtung der Schubstange verstellbar geführt ist.

Ist nach einer Ausgestaltung vorgesehen, dass im Gehäuse ein Rotationskörper drehbar gelagert ist, der unverdrehbar mit dem als Ritzel ausgebildeten Betätigungsglied koppelbar oder gekoppelt ist, dann kann der Rotationskörper mit handelsüblichen Schlüsseln oder dergleichen in Drehbewegungen versetzt werden.

Die Anbringung des Schubstangenverschlusses an der Schranktüre ist so gelöst, dass das Stellglied auf der Vorderseite der Schranktüre und die Schubstange auf der Rückseite der Schranktüre angeordnet sind und dass die Schranktüre mit einem Durchbruch versehen ist, durch den hindurch die Koppelelemente des Stellgliedes mit der Schubstange in Verbindung steht.

Die Montage des Schubstangenverschlusses wird dadurch noch erleichtert, dass das Gehäuse, das Stellglied, der Rotationskörper und das Betätigungsglied eine vormontierbare Baueinheit bilden, die an der Schranktür befestigbar ist, und dass das Stellglied über die gewindebuchsenartigen Koppelelemente mit der Schubstange verbindbar ist.

Die Erfindung wird im folgenden anhand von in den Zeichnungen dargestellten Ausführungsbeispielen näher erläutert. Es zeigen:
- Fig. 1: einen Schubstangenverschluß in perspektivischer Explosionsdarstellung und
- Fig. 2A bis 2D: verschiedene Montagepositionen des Schubstangenverschlusses an einer Schranktüre.

In der Fig. 1 ist ein erfindungsgemäßer Schubstangenverschluß näher gezeigt. Dieser Schubstangenverschluß läßt sich an der Vorderseite einer Schranktüre 60 befestigen. Die Schranktüre 60 weist ein ebenes Türblatt 61 auf, das an seinem Rand mit Abkantungen 62 versehen ist. Im Abkantungsbereich läßt sich innen an der Schranktüre 60 eine Schubstange 63 anbringen. Die Schubstange 63 als Winkelblech ausgebildet und liegt an dem Türblatt 61 und der Abkantung 62 an.

Der Schubstangenverschluß weist ein Gehäuse 10 auf, das mit einer Aufnahme 13 versehen ist. Die Aufnahme 13 ist als rechteckförmige Aussparung in dem dem Türblatt 61 zugekehrten Bereich des Gehäuses 10 eingearbeitet. Von der Vorderseite des Gehäuses 10 her erhält man zu der Aufnahme 13 Zugang durch eine Lagerung 11, die als Bohrung ausgeführt ist. Die Bohrungsachse steht dabei senkrecht zu dem Türblatt 61. In der Lagerung 11 kann ein Rotationskörper 30 gelagert werden. Hierzu besitzt der Rotationskörper 30 einen zylindrischen Lagerzapfen 31. An den Lagerzapfen 31 ist ein Steckansatz 32 angebunden.

Der Steckansatz 32 weist zwei diametral gegenüberliegende Ausnehmungen 33 auf. An diesen kann ein Betätigungsglied 40 mittels Ansätzen 41 festgelegt werden. Das Betätigungsglied 40 ist vorliegend als Ritzel ausgebildet. Es weist eine zentrische Steckaufnahme auf, mittels derer es auf dem Steckansatz 32 aufgeschoben werden kann. Um das Ritzel zu sichern, ist eine Gewindeaufnahme 34 stirnseitig in den Steckansatz 32 eingearbeitet.

In die Aufnahme 13 des Gehäuses 10 kann ein Stellglied 20 eingelegt werden. Das Stellglied 20 ist plattenförmig ausgebildet. Bezüglich der Breite ist es auf die Breite der Aufnahme 13 angepaßt. Die in vertikaler Richtung verlaufende Länge des Stellgliedes 20 ist jedoch geringer gewählt als die Länge der Aufnahme 13. Damit kann des Stellglied 20 linear in dem Gehäuse 10 verschoben werden. An dem stellglied 20 sind Koppelelemente 22 festgemacht. Die Koppelelemente 22 sind als Gewindebuchsen ausgebildet, die vorderseitig über das Stellglied 20 vorstehen. Das Stellglied 20 ist mittig mit einem Durchbruch 21 versehen. Dieser Durchbruch 21 wird an einer Seite von einer Verzahnung 23 begrenzt. Die Verzahnung 23 ist einstückig an dem Stellglied 20 angeformt. Bei eingesetztern Stellglied 20 kämmt die Verzahnung 23 mit der Zahnung des Betätigungsgliedes 40. Zur Fixierung des Stellgliedes 20, des Rotationskörpers 30 und des Betätigungsgliedes 40 ist eine Halterung 50 verwendet. Die Halterung 50 besitzt eine Grundplatte 51 von der krallenartig vier Rastansätze 53 in Richtung auf das Gehäuse 10 hin abgebogen sind. Mit den Rastansätzen 53 kann die Halterung 50 an Rastaufnahmen 12 des Gehäuses 10 verrastet werden. Damit bildet das Gehäuse 10, das Stellglied 20, der Rotationskörper 30, das Betätigungsglied 40 und die Halterung 50 eine Baueinheit, die vormontiert ist. Die Halterung 50 ist mit einer Lagerhülse 54 versehen. Diese Lagerhülse nimmt den Steckansatz 32 des Rotationskörpers 30 endseitig auf. Mit der Lagerhülse 54 und der Lagerung 11 wird eine beidseitige Lagerung des Rotationskörpers 30 erreicht.

Zur Befestigung des Gehäuses 10 an der Schranktüre 60 das Türblatt 61 mit Bohrungen 64 versehen. Die Bohrungen 64 fluchten mit Gewindeaufnahmen 14 des Gehäuses 10. Die Bohrung 64 ist als Senklochbohrung ausgebildet, so daß eine entsprechende Schraube 66 bündig zur Oberfläche des Türblattes 61 aufgenommen werden kann. Die Schubstange 63 ist mit einer entsprechenden Durchbrechung versehen, so daß die Schraube 66 in die Bohrung 64 eingeführt und in das Gewinde 14 eingeschraubt werden kann. Dadurch, daß die Schraube 66 versenkt gegenüber der Oberfläche des Türblattes 61 aufgenommen ist, kann die Schubstange 63 ungehindert auf dem Türblatt 61 verschoben werden. Zur Ankopplung der Schubstange 63 an das Stellglied 20 sind Bohrungen 65 in die Schubstange 63 eingearbeitet. Diese Bohrungen fluchten mit den Koppelelementen 22, die mit entsprechenden Gewinden ausgebildet sind. Über die Bohrungen 65 kann das Stellglied 20 mittels Schrauben 67 mit der Schubstange 63 verschraubt werden.

Der Rotationskörper 30 ist von der Vorderseite des Gehäuses 10 her zugänglich. Er dient zur Aufnahme eines Schlüssels oder eines Griffes. Infolge einer Verdrehung dieses Schlüssels oder des Griffes wird der Rotationskörper 30 gedreht. Mit dem Rotationskörper 30 dreht sich auch das Betätigungsglied 40. Das Betäti ungsglied 40 verschiebt das Stellglied 20 infolge des Eingriffes in die Verzahnung 23. Dadurch, daß das Stellglied 20 über die Koppelelemente 22 an die Schubstange 63 angeschlossen ist, wird über die Verstellung des Stellgliedes 20 auch eine Verschiebung der Schubstange 63 in vertikaler Richtung bewirkt.

In den Fig. 2A bis 2D sind unterschiedliche Montagepositionen dargestellt, in denen das Betätigungsglied 40 dem Stellglied 20 zugeordnet ist. In diesen Zeichnungen ist schematisch eine Innenansicht auf die Schranktür 60 dargestellt, wobei der Schubstangenverschluß stark vergrößert gezeigt ist. Rechts an der Schranktüre sind Scharniere 68 angeordnet, mit denen eine Anscharnierung an einen. Schaltschrank-Korpus oder dergleichen erfolgen kann.

In der Fig. 2A befindet sich das Stellglied 20 quer zur Schließrichtung (Schubrichtung des Stellgliedes 20) links von dem Betätigungsglied 40. Der den Vorschub bewirkende Teil (Verzahnung 23) des Stellgliedes 20 ist in Schubrichtung gesehen rechts von dem Betätigungsglied 40 angeordnet. Mit dieser Konstellation wird bei einer Drehung des Rotationskörpers 30 und damit des Betätigungsgliedes 40 entgegen dem Uhrzeigersinn eine Verschiebung des Stellgliedes 20 vertikal nach unten bewirkt. Wenn nun der Drehsinn des Betätigungsgliedes 40 geändert werden soll, dann muß lediglich das Stellglied 20 so gedreht werden, daß die Verzahnung 23 quer zur Schubrichtung der Schubeinheit 20 gesehen rechts von dem Betätigungsglied 40 angeordnet ist. Diese Montageposition ist in der Fig. 2B dargestellt. Bei einer solchen Konstellation wird bei einer Drehung des Betätigungsgliedes 40 im Uhrzeigersinn die Schließrichtung nach unten beibehalten.

Die Fig. 2C und 2D zeigen Montagepositionen, bei denen die Schließrichtung nach oben gerichtet ist. Hierbei ist der den Vorschub bewirkende Teil (Verzahnung 23) des Stellgliedes 20 in Schubrichtung gesehen links von dem Betätigungsglied 40 angeordnet. Quer zur Schubrichtung gesehen ist die Verzahnung 23 ebenfalls links von dem Betätigungsglied 40 montiert. Bei dieser Montageposition wird bei einer Drehung des Betätigungsgliedes 40 im Uhrzeigersinn die Schtießrichtung nach oben bewirkt. Bei der um 180° getauschten Stellung des Stellgliedes 20 kann die Drehrichtung des Betätigungsgliedes umgekehrt werden (siehe Fig. 2D).

## Patentansprüche

1. Schubstangenverschluss für eine an einem Schaltschrank-Korpus angelenkte Schranktüre (60) mit einer Verriegelungsmechanik aus Schubstange (63), Stellglied (20) und Betätigungsglied (40), bei dem das mit der Schubstange (63) verbindbare Stellglied (20) in zwei Montagepositionen mit der Schubstange (63) verbindbar ist und in beiden Montagepositionen mit dem als Ritzel ausgebildeten Betätigungsglied (40) gekoppelt ist, das im Gehäuse (10) des Verschlusses drehbar gelagert und in beiden Drehrichtungen antreibbar ist,
**dadurch gekennzeichnet,**
**dass** das Stellglied (20) plattenförmig ausgebildet ist und einen rechteckförmigen Durchbruch (21) aufweist, von dem eine Seite mit einer Verzahnung (23) versehen ist,
**dass** der Durchbruch (21) das Betätigungsglied (40) aufnimmt und die Verzahnung (23) mit dem als Ritzel ausgebildeten Betätigungsglied (40) in Eingriff bringbar oder gebracht ist und
**dass** das Stellglied (20) in zwei um 180° versetzten Montagepositionen mit der Schubstange (63) verbindbar ist, wobei die Verzahnung (23) des Stellgliedes (20) parallel zur Verstellrichtung der Schubstange (63) ausgerichtet ist, und die Drehachse des Betätigungsgliedes (40) senkrecht dazu steht.

2. Schubstangenverschluss nach Anspruch 1,
**dadurch gekennzeichnet,**
**dass** die Befestigungsstellen des Stellgliedes (20) zur Verbindung mit der Schubstange (63) als gewindebuchsenartige Koppelelemente (22) ausgebildet sind, die mit der Drehachse des Betätigungsgliedes (40) auf einer in Verstellrichtung der Schubstange (63) gemeinsamen parallelen Linie angeordnet sind.

3. Schubstangenverschluss nach Anspruch 1 oder 2,
**dadurch gekennzeichnet,**
**dass** das Stellglied (20) in einer Aufnahme (13) des Gehäuses (10) in Verstellrichtung der Schubstange (63) verstellbar geführt ist.

4. Schubstangenverschluss nach einem der Ansprüche 1 bis 3,
**dadurch gekennzeichnet,**
**dass** im Gehäuse (10) ein Rotationskörper (30) drehbar gelagert ist, der unverdrehbar mit dem als Ritzel ausgebildeten Betätigungsglied (40) koppelbar oder gekoppelt ist.

5. Schubstangenverschluss nach einem der Ansprüche 1 bis 4,
**dadurch gekennzeichnet,**
**dass** das Stellglied (20) auf der Vorderseite der Schranktüre (60) und die Schubstange (63) auf der Rückseite der Schranktüre (60) angeordnet sind und
**dass** die Schranktüre (60) mit einem Durchbruch versehen ist, durch den hindurch die Koppelelemente (22) des Stellgliedes (20) mit der Schubstange (63) in Verbindung steht.

6. Schubstangenverschluss nach einem der Ansprüche 1 bis 5,
**dadurch gekennzeichnet,**
**dass** das Gehäuse (10), das Stellglied (20), der Rotationskörper (30) und das Betätigungsglied (40) eine vormontierbare Baueinheit bilden, die an der Schranktür (60) befestigbar ist, und
**dass** das Stellglied (20) über die gewindebuchsenartigen Koppelelemente (22) mit der Schubstange (63) verbindbar ist.

## Claims

1. Push-rod closure for a cabinet door (60) articulated on a switch-cabinet body, having a locking mechanism comprising a push rod (63), adjusting member (20) and actuating member (40), in the case of which closure the adjusting member (20), which can be connected to the push rod (63), can be connected to the latter in two installation positions and is coupled in the two installation positions to the actuating member (40), which is designed as a pinion, is mounted in a rotatable manner in the housing (10) of the closure and can be driven in both directions of rotation, **characterized in that** the adjusting member (20) is of plate-like design and has a rectangular through-passage (21), of which one side is provided with a toothing arrangement (23), **in that** the through-passage (21) accommodates the actuating member (40), and the toothing arrangement (23) can be, or is, brought into engagement with the pinion-design actuating member (40), and **in that** the adjusting member (20) can be connected to the push rod (63) in two installation positions which are offset through 180°, the toothing arrangement (23) of the adjusting member (20) being oriented parallel to the adjusting direction of the push rod (63), and the axis of rotation of the actuating member (40) being located perpendicularly thereto.

2. Push-rod closure according to Claim 1, **characterized in that** the fastening locations of the adjusting member (20) for connection to the push rod (63) are designed as threaded-bushing-like coupling elements (22) which, with the axis of rotation of the actuating member (40), are arranged on a common parallel line in the adjusting direction of the push rod (63).

3. Push-rod closure according to Claim 1 or 2, **characterized in that** the adjusting member (20) is guided in a mount (13) of the housing (10) such that it can be adjusted in the adjusting direction of the push rod (63).

4. Push-rod closure according to one of Claims 1 to 3, **characterized in that** mounted in a rotatable manner in the housing (10) is a body of rotation (30) which can be, or is, coupled in a non-rotatable manner to the pinion-design actuating member (40).

5. Push-rod closure according to one of Claims 1 to 4, **characterized in that** the adjusting member (20) is arranged on the front side of the cabinet door (60) and the push rod (63) is arranged on the rear side of the cabinet door (60), and **in that** the cabinet door (60) is provided with a through-passage through which the coupling elements (22) of the adjusting member (20) are connected to the push rod (63).

6. Push-rod closure according to one of Claims 1 to 5, **characterized in that** the housing (10), the adjusting member (20), the body of rotation (30) and the actuating member (40) form a pre-assemblable structural unit which can be fastened on the cabinet door (60), and **in that** the adjusting member (20) can be connected to the push rod (63) via the threaded-bushing-like coupling elements (22).

## Revendications

1. Fermeture à tige coulissante pour une porte d'armoire (60) articulée à un corps d'armoire électrique, comprenant un mécanisme de verrouillage constitué d'une tige coulissante (63), d'un organe de positionnement (20) et d'un organe d'actionnement (40), dans laquelle l'organe de positionnement (20) pouvant être connecté à la tige coulissante (63) peut être connecté dans deux positions de montage à la tige coulissante (63) et dans les deux positions de montage, est accouplé avec l'organe d'actionnement (40) réalisé sous forme de pignon, qui est monté à rotation dans le boîtier (10) de la fermeture et qui peut être entraîné dans les deux directions de rotation,
**caractérisée en ce que**
l'organe de positionnement (20) est réalisé en forme de plaque et présente une ouverture (21) rectangulaire dont un côté est pourvu d'une denture (23),
**en ce que** l'ouverture (21) reçoit l'organe d'actionnement (40) et la denture (23) peut être amenée ou est amenée en prise avec l'organe d'actionnement (40) réalisé sous forme de pignon et
**en ce que** l'organe de positionnement (20) peut être connecté dans deux positions de montage décalées de 180° à la tige coulissante (63), la denture (23) de l'organe de positionnement (20) étant orientée parallèlement à la direction de déplacement de la tige coulissante (63), et l'axe de rotation de l'organe d'actionnement (40) étant perpendiculaire à celle-ci.

2. Fermeture à tige coulissante selon la revendication 1,
**caractérisée en ce que**
les points de fixation de l'organe de positionnement (20) pour la connexion à la tige coulissante (63) sont réalisés sous la forme d'éléments d'accouplement (22) de type douille filetée, qui sont disposés avec l'axe de rotation de l'organe d'actionnement (40) sur une ligne commune parallèle dans la direction de déplacement de la tige coulissante (63).

3. Fermeture à tige coulissante selon la revendication 1 ou 2,
**caractérisée en ce que**
l'organe de positionnement (20) est guidé dans un logement (13) du boîtier (10) dans la direcion de déplacement de la tige coulissante (63).

4. Fermeture à tige coulissante selon l'une quelconque des revendications 1 à 3,
**caractérisée en ce**
**qu'**un corps de révolution (30) est monté à rotation dans le boîtier (10) et peut être accouplé sans pouvoir tourner à l'organe d'actionnement (40) réalisé sous forme de pignon, ou en être désaccouplé.

5. Fermeture à tige coulissante selon l'une quelconque des revendications 1 à 4,
**caractérisée en ce que**
l'organe de positionnement (20) est disposé sur le côté avant de la porte d'armoire (60) et la tige coulissante (63) est disposée sur le côté arrière de la porte d'armoire (60) et
**en ce que** la porte d'armoire (60) est pourvue d'une ouverture à travers laquelle l'élément d'accouplement (22) de l'organe de positionnement (20) est en liaison avec la tige coulissante (63).

6. Fermeture à tige coulissante selon l'une quelconque des revendications 1 à 5,
**caractérisée en ce que** de positionnement (20), le boîtier (10), l'organe de positionnement (20), le corps de révolution (30) et l'organe d'actionnement (40) forment une unité prémontable qui peut être fixée à la porte d'armoire (60) et
**en ce que** l'organe de positionnement (20) peut être connecté par le biais des éléments d'accouplement de type douille filetée (22) à la tige coulissante (63).
